# FASCICULE DE BREVET EUROPEEN

(11) **EP 0 659 157 B1**
(45) Date de publication et mention de la délivrance du brevet: **24.01.1996**
(21) Numéro de dépôt: 93919395.9
(22) Date de dépôt: 23.08.1993
(51) Int. Cl.: B65D 83/22

(54) **POUSSOIR-DISTRIBUTEUR VERROUILLABLE POUR VALVE AEROSOL**
VERRIEGELBARER DRUCKKNOPF-SPENDER FÜR EIN AEROSOLVENTIL
LOCKABLE PUSHBUTTON-DISTRIBUTOR FOR AEROSOL VALVE

(30) Priorité: 09.09.1992 FR 9210749
(43) Date de publication de la demande: 28.06.1995
(73) Titulaire: REBOUL-SMT, F-74961 Cran Gevrier (FR)
(72) Inventeur: DERRIEN, Théo, F-94500 Champigny (FR)
(74) Mandataire: Bertrand, Didier
(86) Numéro de dépôt international: FR9300822
(87) Numéro de publication internationale: WO9405564

(56) Documents cités:
- EP-A- 0 119 084
- EP-A- 0 409 497
- US-A- 3 143 254

## Description

La présente invention concerne l'industrie du conditionnement de fluides sous pression dit "aérosol" et vise plus particulièrement les poussoirs-distributeurs d'actionnement de la valve de tels conditionnements.

Pour éviter tout actionnement accidentel ou involontaire de la valve d'un conditionnement aérosol, on protège généralement le poussoir par une coiffe que l'utilisateur doit enlever pour avoir accès au poussoir. Un inconvénient provient du fait que l'utilisateur doit conserver la coiffe à la main ou la poser sur une table ou autre support pendant tout le temps de l'utilisation, avec un risque de détérioration, ou d'oubli de la coiffe. On a aussi proposé des dispositifs dans lesquels le poussoir est monté rotatif sur un support, immobilisé sur le récipient et dans lequel il ne peut coulisser axialement qu'en une position angulaire prédéterminée. Ceci présente l'inconvénient de laisser la buse de distribution du poussoir constamment exposée à des souillures extérieures et complique souvent l'opération de montage du poussoir dans les chaînes de conditionnement, surtout lorsqu'il faut indexer la position du jet de la buse du poussoir par rapport au récipient.

L'invention a pour but de pallier les inconvénients des poussoirs-distributeurs classiques et de permettre la réalisation de conditionnements dans lesquels la buse peut être à l'abri de toute pollution extérieure et la valve ne peut être actionnée en dehors des périodes d'utilisation, sans qu'il y ait de coiffe ou autre pièce à enlever pour avoir accès au poussoir, et sans précaution particulière à respecter lors du montage du poussoir-distributeur sur le récipient équipé de sa valve.

L'invention a pour objet un poussoir-distributeur verrouillable pour valve aérosol, comprenant un corps d'une seule pièce dont la base présente des moyens de fixation sur un récipient aérosol et dont la partie supérieure, articulée sur la base par une languette flexible définie par une découpe de la paroi du corps, comporte latéralement une buse de distribution située au-dessus de la languette d'articulation et reliée à un tube axial de connexion à la tige creuse d'actionnement et de distribution de la valve ; - poussoir-distributeur caractérisé en ce que la partie supérieure de son corps est entourée par un anneau, libre en rotation mais calé en translation axiale, prolongé radialement par un levier d'actionnement manuel, et en ce que la tranche de l'anneau du côté de la base du corps est inclinée diamétralement, l'anneau étant plus court à l'aplomb du levier, tandis que son côté le plus long, diamétralement opposé au levier, vient au voisinage immediat d'un épaulement circulaire de la paroi extérieure de la base du corps, de sorte que, lorsque le levier est amené, par rotation de l'anneau, à l'opposé de la buse on peut l'abaisser pour actionner la valve en inclinant la partie supérieure du corps sur la base grâce à la languette d'articulation située sous la buse et au dégagement de l'anneau en dessous du levier, tandis que, lorsque le levier est amené en regard de la buse, on ne peut l'abaisser puisque la languette d'articulation se trouve alors sous le levier alors que la partie la plus longue de l'anneau est en butée contre l'épaulement de la base, à l'opposé du levier, le poussoir-distributeur étant ainsi verrouillé dans cette position contre tout actionnement intempestif de la valve.

Pour une bonne protection de la buse, il est préférable que la paroi de l'anneau présente, avec le levier, des prolongements faisant écrou devant la buse en position de verrouillage du poussoir-distributeur.

Dans la plupart des applications, on obtient un bon débattement pour l'actionnement de la valve lorsque la tranche de l'anneau est inclinée d'environ 7° par rapport à l'axe de l'anneau.

Suivant un mode de réalisation pratique, l'axe de la buse est incliné d'environ 120° par rapport à l'axe de la partie supérieure du corps, la buse débouchant normalement à une paroi tronconique terminale de la partie supérieure du corps.

Pour éviter tout tâtonnement éventuel à l'utilisateur dans l'orientation du levier, il est avantageux que l'anneau et la partie supérieure du corps portent des moyens complémentaires d'indexation, du type ergot-encoche élastiquement surmontables, pour localiser le levier porté par l'anneau en regard de la buse, en position de verrouillage, et à l'opposé en position de fonctionnement.

L'invention a également pour objet les articles de conditionnement sous pression dits "aérosol" équipés d'un poussoir-distributeur verrouillable suivant l'invention.

L'invention pourra être plus clairement comprise par l'examen et la description détaillée des dessins annexés qui représentent un mode de réalisation, choisi simplement à titre d'exemple parmi les nombreuses formes d'exécutions, adaptations et variantes de l'invention concevables par un technicien averti.

Sur ces dessins :
La figure 1 est une vue schématique, en élévation et en coupe axiale d'un poussoir-distributeur conforme à l'invention en position verrouillée ;
la figure 2 est une vue analogue à celle de la figure 1 du même poussoir-distributeur en position de fonctionnement ; et,
la figure 3 est une vue schématique par dessus du même poussoir-distributeur.

Sur ces figures, les éléments correspondants sont désignés par les mêmes références numériques. Les dimensions et les proportions respectives de ces éléments peuvent ne pas être respectées afin que les dessins soient plus lisibles.

Le poussoir-distributeur suivant l'invention représenté sur les dessins est réalisé en deux pièces moulées de matière plastique, par exemple en polypropylène, emboîtées l'une dans l'autre : un corps 1 et un anneau 2.

Le corps comprend une base 3 et une partie supérieure 4 articulée sur un épaulement circulaire 5 du sommet de la base par une languette élastique délimitée par une découpe 6 en arc de cercle. Au-dessus de cette languette, la partie supérieure 4 du corps comporte une buse 7 de distribution débouchant normalement dans une paroi tronconique 8 terminale de cette partie supérieure. Cette buse 7 est reliée, par un canal 9 incliné à environ 120° à un tube axial 10 de connexion à la tige creuse 11 d'actionnement et de distribution de la valve d'un récipient 12 de conditionnement aérosol, indiqué en pointillé sur la figure 2. Le tube 10 est renforcé par des ailettes radiales 13, 13'. La base 3 présente intérieurement un bourrelet marginal 14 et des ailettes radiales 15a-15e qui emboîtent par encliquetage la partie latérale marginale du sommet du récipient 12 (figure 2) pour solidariser le corps 1 du récipient.

L'anneau 2 est monté pivotant librement autour de la partie supérieure 4 du corps 1, mais est calé axialement par encliquetage d'une nervure circonférentielle interne 16 de l'anneau dans une gorge circonférentielle externe 17 de la paroi latérale cylindrique 18 de la partie supérieure 4 du corps 1. L'anneau 2 est prolongé radialement par un levier 18 d'actionnement manuel qui présente un infléchissement 19 pour l'appui du doigt 20 de l'utilisateur (figure 2). La tranche 21' de l'anneau face à l'épaulement 5 de la base 3 est inclinée diamétralement d'environ 7° par rapport à l'axe de l'anneau, de sorte que le bord de la partie la plus courte de l'anneau est situé en dessous du levier 18 à distance de l'épaulement 5, tandis que le bord de la partie la plus longue de l'anneau, diamétralement opposée au levier vient à proximité immédiate de l'épaulement 5 qui forme ainsi une butée. Le levier 18 présente deux joues latérales 21, 22 et une plaque supérieure 23 qui, avec un prolongement de la paroi de l'anneau, au-delà de la nervure 16, entourent la buse 7 en position de verrouillage (figure 1) et la protègent ainsi de toute pollution extérieure. La plaque 23 présente un ergot axial 24 qui coopère avec deux encoches 25, 26 diamétralement opposées du sommet de la partie supérieure 4 du corps pour indexer à volonté le levier, et par suite l'anneau, dans la position de verrouillage (figure 1) ou la position d'utilisation (figures 2 et 3).

## Revendications

1. Poussoir-distributeur verrouillable pour valve aérosol, comprenant un corps d'une seule pièce dont la base (3) présente des moyens de fixation (14-15) sur un récipient aérosol (12) et dont la partie supérieure (4), articulée sur la base par une languette flexible définie par une découpe (6) de la paroi du corps, comporte latéralement une buse (7) de distribution située au-dessus de la languette d'articulation et reliée à un tube axial (10) de connexion à la tige creuse (11) d'actionnement et de distribution de la valve ; - poussoir-distributeur caractérisé en ce que la partie supérieure (4) de son corps (1) est entourée par un anneau (2), libre en rotation mais calé en translation axiale, prolongé radialement par un levier (18) d'actionnement manuel, et en ce que la tranche (21') de l'anneau du côté de la base du corps est inclinée diamétralement, l'anneau étant plus court à l'aplomb du levier, tandis que son côté le plus long, diamétralement opposé au levier, vient au voisinage immédiat d'un épaulement (5) circulaire de la paroi extérieure de la base (3) du corps, de sorte que, lorsque le levier est amené, par rotation de l'anneau, à l'opposé de la buse on peut l'abaisser pour actionner la valve en inclinant la partie supérieure du corps sur la base grâce à la languette d'articulation située sous la buse et au dégagement de l'anneau en dessous du levier, tandis que, lorsque le levier est amené en regard de la buse, on ne peut l'abaisser puisque la languette d'articulation se trouve alors sous le levier alors que la partie la plus longue de l'anneau est en butée contre l'épaulement de la base, à l'opposé du levier, le poussoir-distributeur étant ainsi verrouillé dans cette position contre tout actionnement intempestif de la valve.

2. Poussoir-distributeur, suivant la revendication 1, caractérisé en ce que la paroi de l'anneau (2) présente, avec le levier (18), des prolongements (21, 22, 23) faisant écran devant la buse (7) en position de verrouillage du poussoir-distributeur.

3. Poussoir-distributeur, suivant l'une des revendications 1 et 2, caractérisé en ce que la tranche (21') de l'anneau (2) est inclinée d'environ 7° par rapport à l'axe de l'anneau.

4. Poussoir-distributeur, suivant l'une des revendications 1 à 3, caractérisé en ce que l'axe de la buse (7) est incliné d'environ 120° par rapport à l'axe de la partie supérieure (4) du corps, la buse débouchant normalement à une paroi (8) tronconique terminale de la partie supérieure du corps.

5. Poussoir-distributeur, suivant l'une des revendications 1 à 4, caractérisé en ce que l'anneau (2) et la partie supérieure (4) du corps portent des moyens complémentaires d'indexation, du type ergot-encoche (24, 25, 26) élastiquement surmontables, pour localiser le levier (18) porté par l'anneau en regard de la buse (7), en position de verrouillage, et à l'opposé en position de fonctionnement.

6. Conditionnement aérosol, caractérisé en ce qu'il comporte un poussoir-distributeur suivant l'une des revendications 1 à 5.

## Patentansprüche

1. Verriegelbarer Steuerstößel für ein Aerosolventil, mit einem einstückigen Körper, dessen Basis (3) eine Einrichtung (14-15) zur Befestigung auf einem Aerosolbehälter (12) bildet, und dessen oberer Teil (4), der durch eine durch einen Ausschnitt (6) der Wand des Körpers festgelegte flexible Zunge auf der Basis angelenkt ist, seitlich eine Austragdüse (7) umfaßt, die über der Gelenkzunge angeordnet und mit einem axialen Rohr (10) zur Verbindung mit dem hohlen Schaft (11) zur Betätigung und Steuerung des Ventils verbunden ist, wobei der Steuerstößel dadurch gekennzeichnet ist, daß der obere Teil (4) seines Körpers (1) von einem dreh-, axial jedoch nicht verstellbaren Ring (2) umgeben ist, der radial durch einen Handbetätigungshebel (18) verlängert ist, und daß der Rand (21') des Rings auf der Seite der Basis des Körpers diametral geneigt verläuft, so daß der Ring im Bereich senkrecht unter dem Hebel kürzer ist, wobei seine dem Hebel diametral gegenüberliegende längste Seite in unmittelbare Nachbarschaft einer kreisförmigen Schulter (5) der Außenwand der Basis (3) des Körpers derart gelangt, daß, wenn der Hebel durch Drehen des Rings in die von der Düse abgewandte Lage verstellt wird, er zur Betätigung des Ventils abgesenkt werden kann, indem der obere Teil des Körpers dank der unter der Düse angeordneten Gelenkzunge und dank des Spielraums des Rings unter dem Hebel geneigt auf die Basis gedrängt wird, wohingegen, wenn der Hebel in Gegenüberlage zur Düse verstellt wird, er nicht abgesenkt werden kann, weil die Gelenkzunge sich dann unter dem Hebel befindet, während der längste Teil des Rings sich in abgewandter Lage zum Hebel im Anschlag gegen die Schulter der Basis befindet, wodurch der Steuerstößel in dieser Stellung gegen jegliche unbeabsichtigte Betätigung des Ventils verriegelt ist.

2. Steuerstößel nach Anspruch 1, dadurch gekennzeichnet, daß die Wand des Rings (2) mit dem Hebel (18) Verlängerungen (21, 22, 23) bildet, die in der Verriegelungsstellung des Steuerstößels vor der Düse (7) eine Abschirmung bilden.

3. Steuerstößel nach Anspruch 1 oder 2, dadurch gekennzeichnet, daß der Rand (21') des Rings (2) ungefähr 7° gegenüber der Achse des Rings geneigt ist.

4. Steuerstößel nach einem der Ansprüche 1 bis 3, dadurch gekennzeichnet, daß die Achse der Düse (7) ungefähr 120° gegenüber der Achse des oberen Teils (4) des Körpers geneigt ist, wobei die Düse normalerweise auf eine kegelstumpfartige Abschlußwand (8) des oberen Teils des Körpers mündet.

5. Steuerstößel nach einem der Ansprüche 1 bis 4, dadurch gekennzeichnet, daß der Ring (2) und der obere Teils (4) des Körpers komplementäre Weiterschaltmittel (24, 25, 26) vom Vorsprung/Vertiefungs-Typ tragen, die zur Festlegung des durch den Ring in Gegenüberlage zur Düse (7) getragenen Hebels (18) in der Verriegelungsstellung sowie in abgewandter Lage in der Funktionsstellung elastisch überwindbar sind.

6. Aerosolbehälter, dadurch gekennzeichnet, daß er einen Steuerstößel nach einem der Ansprüche 1 bis 5 umfaßt.

## Claims

1. Lockable dispenser button for aerosol valves including a one-piece body whose base (3) includes means (14-15) for fixing it to an aerosol container (12) and the upper part (4) of which is articulated to the base by a flexible tongue defined by a cut-out (6) in the wall of the body and includes at the side a dispenser nozzle (7) located above the articulation tongue and connected to an axial tube (10) connected to the hollow actuator and dispenser rod (11) of the valve, which dispenser button is characterised in that the upper part (4) of its body (1) is surrounded by a ring (2) which is free to rotate but which is prevented from axial movement in translation and is extended radially by a manual operating lever (18) and in that the edge (21) of the ring towards the base of the body is inclined, the ring being shorter on the side in vertical alignment with the lever, whereas its longer side, diametrally opposite the lever, is in the immediate vicinity of a circular shoulder (5) on the outside wall of the base (3) of the body so that when, by rotating the ring, the lever is moved to the side opposite the nozzle it can be depressed to operate the valve by inclining the upper part of the body on the base by virtue of the articulation tongue located under the nozzle and because the ring is shorter on the side under the lever whereas, if the lever is on the same side as the nozzle, it cannot be depressed because the articulation tongue is then under the lever and the longer side of the ring is abutted against the shoulder on the base, opposite the lever, so that the dispenser button is immobilised in this position to prevent unintentional actuation of the valve.

2. Dispenser button according to claim 1 characterised in that the wall of the ring (2) and the lever (18) have extensions (21, 22, 23) forming a screen in front of the nozzle (7) when the dispenser button is in its locked position.

3. Dispenser button according to claim 1 or claim 2 characterised in that the edge (21) of the ring (2) is inclined to the axis of the ring at approximately 7°.

4. Dispenser button according to any one of claims 1 to 3 characterised in that the axis of the nozzle (7) is inclined to the axis of the upper part (4) of the body at approximately 120°, the nozzle discharging normally onto a frustoconical wall (8) at the end of the upper part of the body.

5. Dispenser button according to any one of claims 1 to 4 characterised in that the ring (2) and the upper part (4) of the body carry complementary indexing means of the elastic lug/notch type (24, 25, 26) for locating the lever (18) carried by the ring on the same side as the nozzle (7) in the locked position, and on the opposite side to the nozzle in the operative position.

6. Aerosol packaging characterised in that it includes a dispenser button in accordance with any one of claims 1 to 5.
